# EUROPÄISCHE PATENTSCHRIFT

(11) **EP 0 163 982 B1**
(45) Veröffentlichungstag und Bekanntmachung des Hinweises auf die Patenterteilung: **18.10.1989**
(21) Anmeldenummer: 85105783.6
(22) Anmeldetag: 10.05.1985
(51) Int. Cl.: A61H 23/04

(54) **Steuereinrichtung zum sukzessiven Auffüllen von Einzelkammern, z.B. einer Druckmanschette**
Control device for sucessively inflating the individual chambers of a pneumatic sleeve
Dispositif de commande du gonflage successif des chambres individuelles d'un garrot pneumatique

(30) Priorität: 17.05.1984 DE 8415045 U
(43) Veröffentlichungstag der Anmeldung: 11.12.1985
(73) Patentinhaber: Bösl, Hans, D-5100 Aachen (DE)
(72) Erfinder: Bösl, Hans, D-5100 Aachen (DE)
(74) Vertreter: Liermann, Manfred

(56) Entgegenhaltungen:
- CH-A- 157 774
- DE-A- 3 009 408
- DE-U- 8 422 043

## Beschreibung

Die Erfindung betrifft eine Steuereinrichtung zum successiven Auffüllen von Einzelkammern mit einem gasförmigen Medium, enthaltend einen Steuerkörper mit einem Einlassanschluss und einer gewünschten Zahl von Auslassanschlüssen. Steuereinrichtungen dieser Art sind bereits bekannt geworden durch die De-A 3009408. Die Einzelkammern können beispielsweise zu einer Manschette zusammengefasste, flexible, schlauchartige Kammern sein. Die solcherart gebildeten Manschetten werden beispielsweise angewendet zur Entstauung von Extremitäten, also beispielsweise von Armen und Beinen. Hierzu ist erforderlich, dass alle Kammern jeweils nacheinander mit dem gasförmigen Druckmedium gefüllt werden. Hierbei darf jeweils die nächste Kammer erst gefüllt werden, wenn die vorangehende Kammer den gewünschten Druck erreicht hat. Bekannte Steuereinrichtungen, die ein solches successives Auffüllen der einzelnen Kammern ermöglichen sollen, sind sehr aufwendig und teuer und arbeiten nicht immer befriedigend.

Der Erfindung liegt daher die Aufgabe zugrunde, eine Steuereinrichtung der eingangs beschriebenen Art vorzuschlagen, die ausserordentlich einfach im Aufbau ist und dennoch absolut zuverlässig arbeitet.

Diese Aufgabe ist erfindungsgemäss bei einer Steuerungseinrichtung der eingangs beschriebenen Art dadurch gelöst, dass mindestens für jeden Auslassanschluss im Steuerkörper ein von ringförmigen Zwischenstegen begrenzter Kanal mit einem Austritt an einer Aussenfläche des Steuerkörpers vorgesehen ist und wobei jeder Austritt von einer alle Austritte überdeckenden und über die Zwischenstege gelegten schmiegsamen Membran abgedeckt wird. Wird bei einem solchen Gerät beispielsweise Druckluft zur Auffüllung der einzelnen Kammern einer Manschette auf den Einlassanschluss gegeben, so tritt die Druckluft in den zugehörigen und von Zwischenstegen begrenzten Kanal ein und am Austritt aus und hebt dabei die anschmiegsame und über die Zwischenstege gelegte Membran an, muss also gegen den von der Membran ausgeübten Gegendruck anarbeiten. Unter der Membran wandert dann die Druckluft solange, bis sie eine erste Ausweichmöglichkeit findet und dies ist ein Austritt, der mit einem zugeordneten Kanal in einen Auslassanschluss mündet, der seinerseits mit der ersten zu füllenden Kammer einer Manschette verbunden ist. An dieser Stelle baut dann sofort der Druck ab und strömt in die erste Kammer der Manschette. Die Kammer wird so gefüllt, bis durch die Kammerfüllung ein Druckanstieg in der Zuführleitung und damit auch im zugeordneten Auslassanschluss entsteht, der sich über den zugeordneten Austritt wieder bis unter die schmiegsame Abdeckmembran fortsetzt und diese nunmehr gegen den von der Abdeckmembran ausgeübten Gegendruck anhebt, so dass sich die Druckluft wieder unter der so angehobenen Membran fortschieben kann, bis sie einen weiteren Austritt ohne Gegendruck findet, durch den sie wieder über den zugeordneten Auslassanschluss abströmen kann, wobei dieser weitere zugeordnete Auslassanschluss dann mit der nächsten Kammer der Manschette verbunden ist.

Der beschriebene Weg der Druckluft wiederholt sich nun immer wieder bis der letzte vorhandene Auslassanschluss, der mit einer Kammer der Manschette verbunden ist, mit dem gewünschten Druck beaufschlagt wird. Danach kann dann noch ein weiterer Austritt vorhanden sein mit einem Auslassanschluss, wobei jedoch dieser letzte Auslassanschluss zur freien Atmosphäre hin offen ist, so dass trotz weiterer Nachlieferungen von Druckluft ein Druckanstieg in den Kammern der Manschetten nicht erfolgt, Der beschriebene Aufbau der Erfindung gewährleistet eine einwandfreie Funktion bei gleichzeitig ausserordentlich einfachem Aufbau der Steuereinrichtung.

Nach einer Ausgestaltung der Erfindung ist vorgesehen, dass jeder Austritt gegenüber jedem anderen Austritt durch einen Zwischensteg separiert ist, wobei die schmiegsame Abdeckmembran über die Zwischenstege gelegt ist. Auf diese Art und Weise kann die Genauigkeit der Druckabstimmung verfeinert werden.

Nach einer weiteren Ausgestaltung der Erfindung ist vorgesehen, dass der vom Einlassanschluss her gesehen letzte Auslassanschluss über den zugeordneten Austritt mit Kanal in die freie Atmosphäre führt, während alle anderen Auslassanschlüsse jeweils für eine Verbindung mit einer zugeordneten aufzufüllenden Einzelkammer vorgesehen sind. Hierdurch wird es mit einfachsten Mitteln möglich - wie weiter oben bereits beschrieben - die Druckquelle für das Druckmedium ununterbrochen durcharbeiten zu lassen, so dass bei Erreichen des gewünschten Druckes das zuviel geförderte Medium über diesen letzten Auslassanschluss ins Freie befördert wird.

Nach einer weiteren Ausgestaltung der Erfindung ist noch vorgesehen, dass in den letzten Auslassanschluss mehrere Kanäle mit zugeordneten Austritten einmünden. Hierdurch wird der Abströmwiderstand verringert, so dass die gewünschten Druckwerte noch feiner und genauer eingehalten werden können.

Ebenfalls eine Ausgestaltung der Erfindung sieht vor, dass der Steuerkörper mit der Abdeckmembran für die Austritte von einem Hohlkörper umgeben ist, wobei Hohlkörper zu Membran und Membran zu Steuerkörper einerseits vor dem ersten Austritt und andererseits hinter dem letzten Austritt des Steuerkörpers abgedichtet ist und wobei der Hohlkörper im Bereich zwischen der vorderen und hinteren Abdichtung eine Eintrittsöffnung für ein Druckmedium aufweist. Dieser Aufbau stellt ein besonders einfaches und funktionssicheres Mittel dar zur beliebigen und äusserst feinen Regelung des Druckes mit dem die Einzelkammern einer Manschette aufgepumpt werden. Der beschriebene Aufbau ermöglicht es, über die genannte Eintrittsöffnung die Membran von aussen mit einem Steuerdruck zu beaufschlagen, so dass die Membran mehr oder weniger stark mit ihrer Innenfläche gegen die entsprechende Gegenfläche des Steuerkörpers gedrückt werden kann, so dass es eines entsprechend veränderten Druckes des Druckmediums für die aufzupumpenden Einzelkammern zur Abhebung der Membran bedarf, wodurch wiederum eine ent- .sprechende Druckregelung des Kammerdruckes der Einzelkammern der Manschetten erreicht wird.

Eine andere Ausgestaltung der Erfindung wiederum sieht vor, dass der Steuerkörper als zy-' linderförmiger Körper ausgebildet ist. Hierdurch wird eine besonders einfache Fertigung des Steuerkörpers ermöglicht.

Nach einer anderen Ausgestaltung wiederum ist vorgesehen, dass die Abdeckmembran als mit dem Steuerkörper etwa gleichlanges Schlauchstück ausgebildet ist. Dies ist eine sehr einfache Möglichkeit der Herstellung dieser Membran, die insbesondere dann, wenn der Steuerkörper als zylinderförmiger Körper ausgebildet ist, nach Art eines Ventilgummis über den Steuerkörper gezogen werden kann.

Eine ergänzende Ausgestaltung der Erfindung sieht noch vor, dass der den Steuerkörper umgebende Hohlkörper als an beiden Enden offenes Rohrstück, etwa von der Länge des Steuerkörpers, ausgebildet ist. Hierdurch wird auch die Fertigung des Hohlkörpers stark vereinfacht und es ist insbesondere vorteilhaft, den als Rohrstück ausgebildeten Hohlkörper zusammen mit einem als zylinderförmiger Körper ausgebildeten Steuerkörper zu verwenden, wobei dann vorteilhafterweise noch die Abdeckmembran als Schlauchstück ausgebildet sein soll. Jede dieser Massnahmen ist auch für sich allein vorteilhaft, wobei sich die Vorteile der Einzelmassnahmen in derZusammenfassung ergänzen.

Eine weitere Ausgestaltung der Erfindung sieht vor, dass der Steuerkörper auf seiner zylindrischen Aussenfläche durch ringförmige Zwischenstege getrennte ringförmige Kanäle aufweist, wobei in jeden ringförmigen Kanal mindestens ein Austritt einmündet und wobei für den Einlassanschluss und für jeden Auslassanschluss jeweils nur ein ringförmiger Kanal vorgesehen ist. Hierdurch gelingt eine saubere funktionssichere Trennung der einzelnen Anschlüsse voneinander, so dass es gelingt eine ganz präzise Reihenfolge der Füllung der Einzelkammern zu erreichen und dabei gleichzeitig sehr präzise den vorgewählten Fülldruck einzuhalten.

Ebenfalls nach einer Ausgestaltung der Erfindung ist noch vorgesehen, dass als vordere und hintere Abdichtung ein O-Ring vorgesehen ist, der zwischen Hohlkörper und Membran angeordnet ist. Dies ist ein besonders einfaches und bewährtes Dichtmittel und ist insbesondere dann sehr zuverlässig und einfach in der Anwendung, wenn der Steuerkörper als zylinderförmiger Körper ausgebildet und der Hohlkörper als offenes Rohrstück sowie die Abdeckmembran als Schlauchstück ausgebildet ist.

Nach einer ergänzenden und weiterbildenden Ausgestaltung ist nach der Erfindung noch vorgeschlagen, dass für jeden O-Ring am Steuerkörper ein von der Membran überdeckter Kanal vorgesehen ist. Hierdurch gelingt es auf einfache Art und Weise den O-Ring axial zu fixieren und gleichzeitig über die Kanalkanten die Membran sehr sicher gegen den Steuerkörper abzudichten.

Eine weitere Ausgestaltung der Erfindung sieht vor, dass der letzte Auslassanschluss an einer Stirnseite des Steuerkörpers vorgesehen ist, während die übrigen Auslassanschlüsse und der Einlassanschluss an der gegenüberliegenden Stirnseite des Steuerkörpers vorgesehen sind. Hierdurch wird eine klar überschaubare Aufteilung der unterschiedlichen Anschlüsse erreicht und es werden ausserdem die Platzverhältnisse verbessert. Gleichzeitig wird mit Sicherheit ein Fehlanschluss verhindert, der die Funktionsfähigkeit des Gerätes beeinträchtigen könnte.

Es ist weiterhin nach einer Ausgestaltung der Erfindung vorgeschlagen, dass der Steuerkörper an einem Ende eine Anschlussscheibe aufweist, an deren Umfangsfläche mindestens einzelne der Anschlüsse vorgesehen sind. Eine solche Umfangsfläche erlaubt die radiale Anordnung der Anschlüsse, wodurch ebenfalls die Platzverhältnisse für die Anschlüsse verbessert werden können. Dies um so mehr, als zusätzlich zu den radialen Anschlüssen problemlos die Unterbringung weiterer Anschlüsse in axialer Richtung an der Stirnseite möglich ist.

Eine ergänzende Ausgestaltung sieht vor, dass die Anschlussscheibe kreiszylindrisch ausgebildet ist. Dies ist die einfachste Fertigungsmöglichkeit, die ebenfalls noch eine einfache, radiale Anbringung der Anschlussstücke erlaubt.

Ergänzend ist nach einer Ausgestaltung der Erfindung vorgeschlagen, dass die Anschlussscheibe an einer Stirnseite des zylinderförmigen Steuerkörpers vorgesehen ist. Insbesondere in der Anwendung der Anschlussscheibe bei einem zylinderförmigen Steuerkörper werden die verbesserten Platzverhältnisse für die Anschlussstücke deutlich, weil andernfalls die Anschlussmöglichkeiten auf die Fläche der Stirnseite des zylinderförmigen Steuerkörpers beschränkt wären. Mit der Verwendung der Anschlussscheibe bei einem solchen zylinderförmigen Steuerkörper wird auf problemlose Art und Weise weiterer Platz für die Anschlussstücke gewonnen.

Ergänzend ist noch vorgeschlagen, dass Anschlussscheiben und zylinderförmiger Steuerkörper einstückig ausgebildet sind. Hierdurch können Abdichtelemente zwischen Anschlussscheibe und Steuerkörper entfallen.

Ebenfalls nach einer Weiterentwicklung der Erfindung ist vorgesehen, dass die Anschlussscheibe einen grösseren Durchmesser als der Steuerkörper aufweist und ausserhalb des den Steuerkörper umgebenden Hohlkörpers angeordnet ist. Auf diese Art und Weise kann eine Beeinträchtigung des Hohlkörpers vermieden

werden, und es wird dennoch zusätzlicher Platz für die Anschlussstücke gewonnen. Hierbei kann die Grösse des Steuerkörpers an den gewünschten Platzbedarf für Anschlussstücke angepasst werden.

Nach einer alternativen Ausgestaltung der Erfindung ist vorgeschlagen, dass der Steuerkörper als Prismatoid ausgebildet ist. Eine solche Ausgestaltung beeinträchtigt nicht die gewünschte Funktion, macht es jedoch möglich, die Steuereinrichtung in beliebiger Anpassung an notwendige Einbaumasse zugeordneter weiterer Geräte zu gestalten. Gleichzeitig kann durch die Gestaltung als Prismatoid an gewünschten Stellen Platz für gewünschte Funktionen geschaffen werden. Beispielsweise wird es hierdurch möglich, die erforderlichen Anschlüsse in einer Reihe liegend anzuordnen dann, wenn beispielsweise der Steuerkörper als quaderförmiger Körper ausgebildet wird. Die notwendigen Anschlüsse können dann beispielsweise auf Längsseiten oder Stirnseiten dieses Körpers in einer Reihe nebeneinander angeordnet sein, wodurch in bestimmten Einsatzfällen die Funktionsübersicht verbessert wird. Ausserdem erlaubt diese Gestaltung die Ausbildung der gesamten Einrichtung als sogen. Steckmodul, so dass auf einfachste Art und Weise die Zusammenarbeit mit anderen Geräten erreichbar ist und es ausserdem problemlos möglich ist, das Steuergerät schnell und komplikationslos auszuwechseln.

Die Erfindung soll nun anhand der beigefügten Zeichnungen, die Ausführungsbeispiele zeigen, näher erläutert werden.

Es zeigen:
Figur 1 Ansicht in Richtung des Pfeils A nach
Figur 2 oder B nach Figur 3 (90° geschwenkt) bei geschnittenem Hohlkörper
Figur 1a Perspektivische Darstellung einer Steuereinrichtung
Figur 2 Mögliche Ansicht in Richtung des Pfeils C nach Figur 1
Figur 3 Mögliche Ansicht in Richtung des Pfeils C nach Figur 1
Figur 4 Ansicht in Richtung des Pfeils B nach Figur3
Figur 5 Teilansicht nach Figur 4 jedoch mit veränderter Vorderseite
Figur 6 Ansicht in Richtung des Pfeils D nach Figur 5.

In Figur 1 ist eine Steuereinrichtung dargec' stellt, von der zunächst angenommen werden soll, dass der dort verwendete Steuerkörper der Steuerkörper 14 sein soll, also ein zylinderförmiger Steuerkörper in der Darstellung nach Figur 3 oder Figur4. Der zylinderförmige Steuerkörper 14 ist in seiner gesamten Länge überzogen mit einer schlauchartigen Gummihaut als Membran 29 (siehe Figur 1a). Der solcherart mit der Membran 29 überzogene Steuerkörper 14 ist mit radialem Spiel eingesetzt in einen zum Steuerkörper 14 etwa gleichlangen rohrartigen Hohlkörper 17. Dieser Hohlkörper 17 weist in der Nähe des hinteren Endes eine radial gerichtete Eintrittsöffnung 37 auf, die mit einem Schlauchanschlussstück 41 ausgestattet ist. Schlauchanschlussstück 41 ist über eine Steuerdruckleitung 12 und über nicht näher dargestellte Druckregeleinrichtungen mit einer Druckquelle 42 für ein Strömungsmedium verbunden. Der radiale Zwischenraum zwischen der äusseren Oberfläche der Membran 29 und der inneren Oberfläche des Hohlkörpers 17 ist im Bereich der beiden Enden des Hohlkörpers 17 jeweils mit einem O-Ring 25 und 26 abgedichtet.

Der Steuerkörper 14 weist auf seiner Oberfläche eine Anzahl ringförmiger Kanäle 33 auf, die von ringförmigen Zwischenstegen 32 begrenzt werden. In jedem dieser ringförmigen Kanäle 33 befindet sich eine Austrittsöffnung 34 und 35, wobei vorzugsweise jede nachfolgende Austrittsöffnung 34 gegenüber der vorhergehenden Austrittsöffnung 34 in Umfangsrichtung etwas versetzt angeordnet ist.

An der Stirnseite 22 des Steuerkörpers 14 sind von der Stirnseite her und in Umfangsrichtung verteilt (siehe Figur 1a und 3) ein Einlassanschluss 1 sowie die Auslassanschlüsse 2 bis 10 angeordnet. Die genannten Anschlüsse 1 bis 10 sind über Längsbohrungen im Steuerkörper 14 jeweils mit den Austritten 34 und 35 verbunden. So ist z. B. (siehe Figur 1) der Einlassanschluss 1 mit dem Austritt 34 verbunden. Der Einlassanschluss 2 ist mit dem in Figur 1 untersten Austritt 35 verbunden usw. Hinter dem letzten ringförmigen Kanal 33 für den letzten Austritt 35, der mit dem Auslassanschluss 10 verbunden ist, ist im Steuerkörper 14 noch ein weiterer Ringkanal vorgesehen, in welchem eine Mehrzahl von Austritten 36 angeordnet ist, die über zugeordnete Kanäle alle mit dem auf der hinteren Stirnseite 21 angeordneten Auslassanschluss 11 verbunden sind. Dieser Auslassanschluss 11 kann direkt in die freie Atmosphäre 38 führen, oder als Verbindungsstück zu weiteren Einrichtungen dienen, im Ausführungsbeispiel mit einem Schalldämpfer 43. Bei der Abdichtung über die O-Ringe 25 und 26 ist zu beachten, dass der O-Ring 25 vor dem ersten Austritt, also vor dem Austritt 34, angeordnet ist und dass der O-Ring 26 hinter dem letzten Austritt, also hinter den Austritten 36, die in den Auslassanschluss 11 führen, angeordnet ist. Hierbei ist es durchaus möglich, auch für die O-Ringe 25 und 26 am Steuerkörper 14 ringförmige Kanäle vorzusehen, wie dies z. B. in Figur 4 dargestellt ist, wodurch eine bessere axiale Fixierung dieser O-Ringe erreicht wird und gleichzeitig durch die Einklemmung der Membran 29 in die Kanäle 30 und 31 eine bessere Abdichtung der Membran 29 gegenüber dem Steuerkörper 14 erreicht wird.

Die Auslassanschlüsse 2 bis 10 sind über geeignete Leitungen jeweils mit einer zugeordneten Einzelkammer 39 verbunden, wobei alle Kammern 39 zu einer Manschette 40 zusammengefasst sind. Diese Einzelkammern können hierbei z. B. ringförmige Schläuche bilden, so dass diese Manschette 40 z. B. über einen Arm oder über ein Bein gelegt werden kann.

Der Einlassanschluss 1 ist mit einer Druckquelle 44 verbunden, die geeignet ist, die Kammern 39 und damit die Manschette 40 in gewünschter Weise mit Druckmedium zu füllen.

Bei einer Anordnung des Einlassanschlusses 1 und der Auslassanschlüsse 2 bis 10 in der in den Figuren 1, und 4 dargestellten, stirnseitigen Anordnung kommt es zu Platzschwierigkeiten bei einer grösseren Anzahl von notwendigen Anschlüssen. Die Platzverhältnisse können verbessert werden bei einer Ausführungsform nach den Figuren 5 und 6. Der dort verwendete Steuerkörper 15 stimmt im wesentlichen in seinem Aufbau mit dem Steuerkörper 14 überein. Er weist jedoch an seiner Stirnseite 19 nicht sofort - wie der Steuerkörper 14 - die gewünschten Anschlüsse auf, sondern dort ist vielmehr eine Anschlussscheibe 16 vorgesehen, die entweder gegenüber dem Steuerkörper 15 abgedichtet ist, oder mit diesem einstückig ausgebildet ist. Die Anschlussscheibe 16 ist hierbei vorzugsweise im Durchmesser grösser als der Steuerkörper 15, so dass einerseits eine grössere Umfangsfläche 20 zur Verfügung steht und andererseits der Hohlkörper 17 von hinten gegen die nun als Anschlag wirkende Anschlussscheibe 16 gegengeschoben werden kann. Hierdurch wird die Montage erleichtert.

Es ist nun möglich, auf der Umfangsfläche 20 in radialer Richtung eine gewünschte Anzahl der Anschlüsse 1 bis 10 unterzubringen, so dass entweder alle Anschlüsse dort angeordnet sind oder ein weiterer Teil gewünschter Anschlüsse nunmehr zusätzlich stirnseitig an der Anschlussscheibe 16 vorgesehen werden kann.

Aber auch ein anderer Aufbau, etwa nach Figur 2, ist funktionsfähig und problemlos herstellbar. Im Ausführungsbeispiel nach Figur 2 ist der Steuerkörper 13 als plattenförmiger Körper mit rechteckigem Querschnitt ausgebildet. Auch der plattenförmige Körper 13 ist umfasst von der Membran 29. Hierbei kann Membran 29 durchaus als Schlauchstück ausgebildet sein, da sich die schmiegsame Membran 29 der Körperform des Steuerkörpers 13 ohne weiteres anpasst.

Parallel zum Querschnitt können auf einer Seite des Steuerkörpers 13 gerade verlaufende Kanäle eingearbeitet sein, ähnlich den Kanälen 33 nach Figur 1. Man kann die Darstellung nach Figur 1 auch als eine Ansicht in Richtung des Pfeils A nach Figur 2 sehen, so dass dann die Figur 1 den Verlauf und die Anordnung der Kanäle 33, wie sie in Figur 2 zu benutzen sind, darstellt. Komplett umlaufende Kanäle sind dann nicht erforderlich. In diesen Kanälen des Steuerkörpers 13 sind wieder die den Anschlüssen 1 bis 10 zugeordneten Austritte 34 und 35 zu sehen in einer Anordnung, die Figur 1 zeigt. Diesen Austritten zugeordnet befinden sich auf der Stirnseite 23 des Steuerkörpers 13 in reihenförmiger Anordnung die Anschlüsse 1 bis 10, so wie in Figur 2 dargestellt. Jeder dieser Anschlüsse 1 bis 10 ist über eine Längsbohrung mit dem zugehörigen Austritt 34 bzw. 35 verbunden. Der letzte Kanal mit den Austritten 36, die dem Auslassanschluss 11 zugeordnet sind, ist in Figur 2 nicht mehr dargestellt. Die Anordnung kann jedoch ebenfalls der Figur 1 entnommen werden, wenn man unterstellt, dass die Figur 1 eine nach Ansicht in Richtung des Pfeils A nach Figur 2 darstellt.

Die veränderte Körperform des Steuerkörpers 13 macht es sinnvoll, auch den Hohlkörper 18 entsprechend der Körperform des Steuerkörpers 13 zu gestalten. Auch hier ist der Innenquerschnitt des Hohlkörpers 18 wieder etwas grösser als die Aussenabmessungen des Steuerkörpers 13, so dass der Zwischenraum wieder im vorderen und hinteren Bereich in der bereits zu Figur 1 beschriebenen Position mit einer Abdichtung versehen sein kann, wobei auch in diesem Fall die Abdichtung durchaus ein O-Ring 27 bzw. 28 sein kann, der genügend elastisch ist, sich der Form des Steuerkörpers 13 und des Hohlkörpers 18 anzupassen. In der Figur 2 ist der Hohlkörper 18 abgebrochen gezeichnet, er umfasst zweckmässigerweise den Steuerkörper 13 vollständig, lässt hierbei jedoch die Endquerschnitte ausserhalb der Abdichtung offen. Auch im Ausführungsbeispiel nach Figur 2 ist der Hohlkörper 18 wieder mit einer Eintrittsöffnung 37 ausgestattet in der in Figur 1 dargestellten Anordnung, wobei diese Eintrittsöffnung 37 wieder ein Schlauchanschlussstück 41 aufweist und über eine Steuerdruckleitung 12 mit der bereits genannten Druckquelle 42 verbunden ist. Diese flache Ausführung nach Figur 2 ermöglicht die Ausbildung als Steckmodul und macht ein solches Steuergerät ausserdem auf einfache Weise stapelbar. Die Ausführung nach Figur 2 ermöglicht es ausserdem in besonders vorteilhafter Weise, solche Steuergeräte zu Batterien zusammenzufassen und bei Bedarf miteinander zu koppeln. Hierzu wird beispielsweise der an der Stirnseite 24 vorgesehene Auslassanschluss 11 (siehe hierzu Figur 1) über eine Zwischenleitung mit dem Einlassanschluss 1 des nächsten Steuergerätes verbunden.

Es soll nun die Arbeitsweise eines solchen Steuergerätes beschrieben werden.

Damit die Einzelkammern 39 der Manschetten 40 in aufeinander folgender Reihenfolge und mit dem gewünschten Druck aufgeblasen werden können, muss zunächst eine hierzu geeignete Druckquelle 44 mit dem Einlassanschluss 1 beispielsweise des Steuerkörpers 14, verbunden werden. Das von der Druckquelle 44 gelieferte Druckmedium tritt dann am Austritt 34 aus und in den zugeordneten Ringkanal ein und dehnt die Membran 29, sobald der Ringkanal gefüllt ist. Durch die Dehnung der Membran 29 kann nunmehr das Druckmedium den ersten ringförmigen Zwischensteg 32 überschreiten und in den nächsten Ringkanal eintreten und dort in den ersten Austritt 35 eintreten und hierbei über den zugeordneten Auslassanschluss 2 die erste Einzelkammer 39 füllen. Da über den Auslassanschluss 2 nun ständig der von der Druckquelle 44 erzeugte Druck wieder abgebaut wird, pflanzt sich das Druckmedium nicht in weitere Ringkanäle fort, da es mangels Druck nicht in der Lage ist, die in den übrigen Bereichen anliegende Membran 29 abzuheben. Sobald jedoch die erste Einzelkammer 39 gefüllt ist, steigt der Druck und es tritt ein Rückstau auf, der sich über die Auslassöffnung 2 bis in den Ringkanal des zugeordneten Austritts 35 fortsetzt und dort wieder die Membran 29 anhebt, so dass der nächste ringförmige Zwischensteg 32 überschritten werden kann und hierdurch das Druckmedium den nächsten Ringkanal 33 erreicht und dort wieder in den zugeordneten Austritt 35 eintreten kann, so dass wiederum der Druck, diesmal über den Auslassanschluss 3, abgebaut wird, solange, bis sich die dem Auslassanschluss 3 zugeordnete Einzelkammer 39 wieder füllt, so dass in der dem Auslassanschluss 3 zugeordneten Leitung wieder ein Druckrückstau entsteht. Bisher sind nun die erste und zweite Einzelkammer nacheinander gefüllt worden. Hierbei hat sich der Druck immer in Richtung der Pfeile 45 (Figur 1 und Figur 2) fortgesetzt. Der beschriebene Vorgang wiederholt sich nun so oft, bis über den letzten Auslassanschluss 10 auch die letzte Einzelkammer 39 gefüllt ist. Danach wiederholt sich der beschriebene Vorgang noch einmal und es tritt nun das Druckmedium über die Austritte 36, wie dort von den Pfeilen dargestellt (Figur 1), in den Auslassanschluss 11 und von dort ggfls. über einen Schalldämpfer 43 in die freie Atmosphäre 38.

Zur Einstellung eines gewünschten Druckes der Einzelkammern 39 kann über die Steuerleitung 12 und die Eintrittsöffnung 37 im Hohlkörper bzw. 18 die Membran 29 von aussen mit Steuerdruck beaufschlagt werden. Hierdurch bedarf es eines grösseren Innendruckes um die Membran abzuheben, damit das von der Druckquelle 44 gelieferte Druckmedium jeweils den nächsten Kanal erreicht. Mit diesem Steuerdruck ist somit der gewünschte Innendruck der Einzelkammern 39 problemlos einstellbar. Die Einstellung ist hierbei ausserordentlich präzise möglich.

Falls die Anschlüsse eines einzelnen Steuergerätes nicht ausreichen, ist es problemlos möglich, mehrere Steuergeräte zu einer Funktionseinheit zusammenzufassen. Hierbei ist lediglich erforderlich, den Auslassanschluss 11 eines vorhergehenden Gerätes mit dem Einlassanschluss 1 eines nachfolgenden Gerätes zu verbinden. Hierbei kann das nachfolgende Gerät auch mit dem gleichen Steuerdruck beaufschlagt werden. Im nachfolgenden Gerät läuft dann der gleiche Vorgang ab wie bereits beschrieben, so dass dann mit dem nachfolgenden Gerät weitere Einzelkammern oder weitere Einzelkammern einer nächsten Manschette jeweils nachfolgend gefüllt werden können.

Zur Druckentlastung der Manschetten ist es bei genügend weicher Membran 29 lediglich erforderlich, den Steuerdruck abzusenken oder auf den Wert 0 zu fahren. Wird eine Membran 29 mit erheblicher Eigenspannung verwendet, reicht dies nicht aus und es muss entweder für eine besondere Entlüftung gesorgt werden oder aber es muss die Steuerleitung 12 mit einem Vakuum geeigneter Grösse beaufschlagt werden.

Insgesamt ist es gelungen, ein besonders einfaches und absolut funktionssicheres Steuergerät für den gewünschten Zweck zu schaffen.

## Patentansprüche

1. Steuereinrichtung zum successiven Auffüllen von Einzelkammern mit einem gasförmigen Medium, enthaltend einen Steuerkörper (13, 14, 15) mit einem Einlassanschluss (1) und einer gewünschten Zahl von Auslassanschlüssen (2-11) für das Medium, dadurch gekennzeichnet, dass mindestens für jeden Auslassanschluss (2-11) im Steuerkörper (13, 14, 15) ein von ringförmigen Zwischenstegen (32) begrenzter Kanal (33) mit einem Austritt (34-36) an einer Aussenfläche des Steuerkörpers (13, 14, 15) vorgesehen ist und wobei jeder Austritt (34-36) von einer alle Austritte (34-36) überdeckenden und über die Zwischenstege gelegten schmiegsamen Abdeckmembran (29) abgedeckt wird.

2. Einrichtung nach Anspruch 1, dadurch gekennzeichnet, dass der vom Einlassanschluss (1) her gesehen letzte Auslassanschluss (11) über den zugeordneten Austritt (36) mit Kanal in die freie Atmosphäre (38) führt, während alle anderen Auslassanschlüsse (2-10) jeweils für eine Verbindung mit einer zugeordneten, aufzufüllenden Einzelkammer (39) vorgesehen sind.

3. Einrichtung mindestens nach Anspruch 2, dadurch gekennzeichnet, dass in den letzten Auslassanschluss (11) mehrere Kanäle mit zugeordneten Austritten (36) einmünden.

4. Einrichtung nach mindestens einem der Ansprüche 1 bis 3, dadurch gekennzeichnet, dass der Steuerkörper (13, 14, 15) mit der Abdeckmembran (29) für die Austritte (34, 35, 36) von einem Hohlkörper (17, 18) umgeben ist, wobei Hohlkörper (17, 18) zu Membran (29) und Membran (29) zu Steuerkörper (13, 14, 15) einerseits vor dem ersten Austritt (34) und andererseits hinter dem letzten Austritt (36) des Steuerkörpers (13, 14, 15) abgedichtet ist und wobei der Hohlkörper (17, 18) im Bereich zwischen der vorderen und hinteren Abdichtung eine Eintrittsöffnung (37) für ein Druckmedium aufweist.

5. Einrichtung nach mindestens einem der Ansprüche 1 bis 4, dadurch gekennzeichnet, dass der Steuerkörper (14, 15) als zylinderförmiger Körper ausgebildet ist.

6. Einrichtung mindestens nach Anspruch 5, dadurch gekennzeichnet, dass die Abdeckmembran (29) als mit dem Steuerkörper (14, 15) etwa gleich langes Schlauchstück ausgebildet ist.

7. Einrichtung nach mindestens einem der Ansprüche 1 bis 6, dadurch gekennzeichnet, dass der den Steuerkörper (14, 15) umgebende Hohlkörper (17) als an beiden Enden offenes Rohrstück etwa von der Länge des Steuerkörpers (14, 15) ausgebildet ist.

8. Einrichtung mindestens nach den Ansprüchen 1 und 5 bis 7, dadurch gekennzeichnet, dass der Steuerkörper (14, 15) auf seiner zylindrischen Aussenfläche durch ringförmige Zwischenstege (32) getrennte ringförmige Kanäle (33) aufweist, wobei in jeden ringförmigen Kanal (33) mindestens ein Austritt (34, 35, 36) einmündet und wobei für den Einlassanschluss (1) und für jeden Auslassanschluss (2-11) jeweils nur ein ringförmiger Kanal (33) vorgesehen ist.

9. Einrichtung nach mindestens einem der Ansprüche 1 bis 8, dadurch gekennzeichnet, dass als vordere und hintere Abdichtung ein O-Ring (25, 27; 26, 28) vorgesehen ist, der zwischen Hohlkörper (17, 18) und Membran (29) angeordnet ist.

10. Einrichtung nach mindestens einem der Ansprüche 1 bis 9, dadurch gekennzeichnet, dass für jeden O-Ring (25, 26) am Steuerkörper (14, 15) ein von der Membran (29) überdeckter Kanal (30, 31) vorgesehen ist.

11. Einrichtung nach mindestens einem der Ansprüche 1 bis 10, dadurch gekennzeichnet, dass der letzte Auslassanschluss (11) an einer Stirnseite (21, 24) des Steuerkörpers (13, 14) vorgesehen ist, während die übrigen Auslassanschlüsse (2-10) und der Einlassanschluss (1) an der gegenüberliegenden Stirnseite (22, 23) des Steuerkörpers (13,14) vorgesehen sind.

12. Einrichtung nach mindestens einem der Ansprüche 1 bis 11, dadurch gekennzeichnet, dass der Steuerkörper (15) an einem Ende (19) eine Anschlussscheibe (16) aufweist, an deren Umfangsfläche (20) mindestens einzelne der Anschlüsse (1-10) vorgesehen sind.

13. Einrichtung mindestens nach Anspruch 12, dadurch gekennzeichnet, dass die Anschlussscheibe (16) kreiszylindrisch ausgebildet ist.

14. Einrichtung mindestens nach Anspruch 13, dadurch gekennzeichnet, dass die Anschlussscheibe (16) an einer Stirnseite (19) des zylinderförmigen Steuerkörpers (15) vorgesehen ist.

15. Einrichtung mindestens nach Anspruch 14, dadurch gekennzeichnet, dass Anschlussscheibe (16) und zylinderförmiger Steuerkörper (15) einstückig ausgebildet sind.

16. Einrichtung mindestens nach Anspruch 14, dadurch gekennzeichnet, dass die Anschlussscheibe (16) einen grösseren Durchmesser als der Steuerkörper (15) aufweist und ausserhalb des den Steuerkörper (15) umgebenden Hohlkörpers (17) angeordnet ist.

17. Einrichtung nach mindestens einem der Ansprüche 1 bis 4, dadurch gekennzeichnet, dass der Steuerkörper (13) als Prismatoid ausgebildet ist.

## Revendications

1. Dispositif de commande pour le gonflage successif de chambres individuelles à l'aide d'un agent gazeux, contenant un corps de commande (13,14,15) possédant un raccord d'admission (1) et un nombre désiré de raccords d'échappement (2-11) pour ledit agent, caractérisé en ce qu'au moins pour chaque raccord d'échappement (2-11), il est prévu, dans le corps de commande (13, 14, 15), un canal (33) limité par des nervures annulaires intercalaires (32) et comportant une sortie (34-36) au niveau d'une surface extérieure du corps de commande (13, 14, 15), alors que chaque sortie (34-36) est recouverte par une membrane flexible de recouvrement (29), qui coiffe toutes les sorties (34-36) et est disposée au-dessus des nervures intercalaires.

2. Dispositif selon la revendication 1, caractérisé en ce que le raccord d'échappement (11 qui est le dernier vu à partir du raccord d'admission (1), débouche à l'air libre (38) par l'intermédiaire de la sortie associée (36) du canal, tandis que tous les autres raccords d'échappement (2-10) sont prévus chacun pour une liaison avec une chambre individuelle associée (39), devant être remplie.

3. Dispositif selon au moins la revendication 2, caractérisé en ce que plusieurs canaux comportant des sorties associées (36) débouchent dans le dernier raccord d'échappement (11).

4. Dispositif selon au moins l'une des revendications 1 à 3, caractérisé en ce que le corps de commande (13, 14, 15) muni de la membrane de recouvrement (29) pour les sorties (34, 35,36) est entouré par un corps creux (17, 18), auquel cas le corps creux (17, 18) est séparé par un élément d'étanchéité de la membrane (29) et la membrane (29) est séparée par un élément d'étanchéité du corps de commande (13, 14, 15), d'une part, en avant de la première sortie (34) et, d'autre part, en arrière de la dernière sortie (36) du corps de commande (13, 14, 15), tandis que le corps creux (17, 18) comporte dans la zone située entre l'élément d'étanchéité avant et l'élément d'étanchéité arrière, une ouverture d'entrée (37) pour un fluide sous pression.

5. Dispositif selon au moins l'une des revendications 1 à 4, caractérisé en ce que le corps de commande (14, 15) est réalisé sous la forme d'un corps de forme cylindrique.

6. Dispositif selon au moins la revendication 5, caractérisé en ce que la membrane de recouvrement (29) est réalisé sous la forme d'un tronçon de tuyau flexible possédant approximativement la même longueur que le corps de commande (14, 15).

7. Dispositif selon au moins l'une des revendications 1 à 6, caractérisé en ce que le corps creux (17), qui entoure le corps de commande (14, 15), est réalisé sous la forme d'un élément tubulaire ouvert à ses deux extrémités et possédant approximativement la longueur du corps de commande (14, 15).

8. Dispositif selon au moins les revendications 1 et 5 à 7, caractérisé en ce que le corps de commande (14, 15) présente, sur sa surface extérieure cylindrique, des canaux annulaires (33) séparés par des nervures annulaires intermédiaires (32), auquel cas au moins une sortie (34, 35, 36) débouche dans chaque canal annulaire (33), et un seul canal annulaire (33) est prévu respectivement pour le raccord d'admission (1) et pour chaque raccord d'échappement (2-11 ).

9. Dispositif selon au moins l'une des revendications 1 à 8, caractérisé en ce qu'il est prévu comme éléments d'étanchéité avant et arrière, un joint torique (25, 27; 26, 28), disposé entre le corps creux (17, 18) et la membrane (29).

10. Dispositif selon au moins l'une des revendications 1 à 9, caractérisé en ce que, pour chaque joint torique (25, 26), il est prévu, sur le corps de commande (14, 15) un canal (30, 31) re- couvert par la membrane (29).

11. Dispositif selon au moins l'une des revendications 1 à 10, caractérisé en ce que le dernier raccord d'échappement (11) est prévu sur une face frontale (21, 24) du corps de commande (13, 14), tandis que les autres raccords d'échappement (2-10) et le raccord d'admission (1) sont prévus sur la face frontale opposée (22, 23) du corps de commande (13,14).

12. Dispositif selon au moins l'une des revendications 1 à 11, caractérisé en ce que le corps de commande (15) comporte, à une extrémité (19), un disque de raccordement (16), sur la surface circonférentielle (20) duquel sont prévus au moins certains des raccords (1-10).

13. Dispositif selon au moins la revendication 12, caractérisé en ce que le disque de raccordement (16) possède la forme d'un cylindre circulaire.

14. Dispositif selon au moins la revendication 13, caractérisé en ce que le disque de raccordement (16) est prévu sur une face frontale (19) du corps de commande de forme cylindrique (15).

15. Dispositif selon au moins la revendication 14, caractérisé en ce que le disque de raccordement (16) et le corps cylindrique de commande (15) sont réalisés d'un seul tenant.

16. Dispositif selon au moins la revendication 14, caractérisé en ce que le disque de raccordement (16) possède un diamètre supérieur à celui du corps de commande (15) et est disposé à l'extérieur du corps creux (17) entourant le corps de commande (15).

17. Dispositif selon au moins l'une des revendications 1 à 4, caractérisé en ce que le corps de commande (13) est réalisé sous la forme d'un pri- mastoïde.

## Claims

1. Control device for successively inflating individual chambers with a gaseous medium, containing a control member (13,14,15) with an inlet connection (1) and a desired number of outlet connections (2-11) for the medium, characterised in that a channel (33) defined by annular intermediate discs (32) with an outlet (34-36) at an outer surface of the control member (13, 14, 15) is provided at least for each outlet connection (2-11) in the control member (13, 14, 15) and each outlet (34-36) is covered by a flexible cover membrane (29) covering all outlets (34-36) and applied over the intermediate discs.

2. Device according to claim 1, characterised in that the last outlet connection (11) as seen from the inlet connection (1) leads via the associated outlet (36) with its channel into the free atmosphere (38), whereas all the other outlet connections (2-10) are provided for connection with as associated individual chamber (39) to be inflated.

3. Device according to claim 2, characterised in that several channels with associated outlets (36) discharge into the last outlet connection (11).

4. Device according to at least one of the claims 1 to 3, characterised in that the control member (13, 14, 15) with the cover membrane (29) for the outlets (34, 35, 36) by a hollow body (17,18), the hollow bodies (17,18) being sealed to the membrane (29) and the membrane (29) to the control member (13, 14, 15) on the one hand before the first outlet (34) and, on the other hand, behind the last outlet (36) of the control member (13, 14, 15), wherein the hollow bodies (17, 18) have an inlet opening (37) for a pressure medium in the region between the forward and rearward seals.

5. Device according to at least one of claims 1 to 4, characterised in that the control member (14,15) is constructed as a cylindrical body.

6. Device at least according to claim 5, characterised in that the cover membrane (29) is constructed as a sleeve member approximately equal in length to the control member (14, 15).

7. Device according to at least one of claims 1 to 6, characterised in that the hollow body (17) surrounding the control member (14, 15) is constructed as a tubular section open at both ends approximately having the length of the control members (14,15).

8. Device at least according to claims 1 and 5 to 7, characterised in that, on its cylindrical outer surface, the control member (14, 15) has annular channels (33) separated by annular intermediate discs (32), at least one outlet (34, 35, 36) discharges into each annular channel (33) and only one annular channel (33) is provided for the inlet connection (1) and for each outlet connection (2-11

9. Device according to at least one of the claims 1 to 8, characterised in that an 0-ring (25, 27; 26, 28) is provided as the forward and rearward seal, which is arranged between the hollow bodies (17, 18) and the membrane (29).

10. Device according to at least one of claims 1 to 9, characterised in that a channel (30, 31) covered by the membrane (29) is provided on the control member (14, 15) for each 0-ring (25, 26).

11. Device according to at least one of claims 1 to 10, characterised in that the last outlet connection (11) is provided on one end (21, 24) of the control member (13, 14), whereas the other outlet connections (2-10) and the inlet connection (1) are provided on the opposite end (22, 23) of the control member (13,14).

12. Device according to at least one of claims 1 to 11, characterised in that the control member (15) has a connecting disc (16) on one end (19), on the peripheral surface (20) of which at least some of the connections (1-10) are provided.

13. Device at least according to claim 12, characterised in that the connecting disc (16) is constructed as a cylinder.

14. Device at least according to claim 13, characterised in that the connecting disc (16) is provided on one end (19) of the cylindrically-shaped control member (15). 15. Device at least according to claim 14, characterised in that the connecting disc (16) and the cylindrical control member (15) are constructed in one piece.

16. Device at least according to claim 14, characterised in that the connecting disc (16) has a greater diameter than the control member (15) and is arranged outside the hollow body (17) surrounding the control member (15).

17. Device according to at least one of claims 1 to 4, characterised in that the control member (13) is constructed as a prismatoid.
